# FASCICULE DE BREVET EUROPEEN

(11) **EP 0 219 482 B1**
(45) Date de publication et mention de la délivrance du brevet: **25.01.1989**
(21) Numéro de dépôt: 86870138.4
(22) Date de dépôt: 29.09.1986
(51) Int. Cl.: F27B 11/00, C21D 9/663, F27D 1/18, F27D 1/00

(54) **Four cloche**
Haubenofen
Bell-type furnace

(30) Priorité: 03.10.1985 BE 215675
(43) Date de publication de la demande: 22.04.1987
(73) Titulaire: COCKERILL MECHANICAL INDUSTRIES en abrégé C.M.I., B-4100 Seraing (BE)
(72) Inventeur: Martelee, Ghislain, B-4000 Liège (BE)
(74) Mandataire: Vanderperre, Robert

(56) Documents cités:
- DE-C- 602 838
- LU-A- 35 285
- US-A- 3 063 693

## Description

La présente invention concerne un four électrique à cloche, de construction modulaire.

Destiné au traitement thermique de pièces en acier, ce four a pour objectif, entre autres, d'accélérer la phase normale de refroidissement d'un cycle thermique. Dans les fours cloches classiques, la phase normale de refroidissement est très longue et immobilise de ce fait le four pendant des périodes longues. Cela est dû à l'accumulation thermique dans des pièces fort lourdes, à l'isolation thermique élevée des fours performants et, accessoirement, à l'accumulation thermique élevée dans les parois du four à briques par exemple.

Pour atteindre l'objectif fixé, le four selon l'invention comprend une cloche comprenant un toit reposant sur un dispositif d'élévation à vérins et une paroi latérale suspendue au toit au moyen de tirants munis de butées de manière que le toit puisse être soulevé par rapport à la paroi latérale afin de ménager une ouverture périphérique supérieure pour l'évacuation de la chaleur et de manière que la paroi latérale puisse ensuite être entraînée par le toit et être soulevée par rapport à la sole du four afin de ménager une ouverture périphérique inférieure pour l'introduction d'air frais à l'intérieur de l'enceinte du four.

Un exemple de mode d'exécution du four cloche selon l'invention est décrit dans ce qui suit avec référence aux dessins ci-annexés.

Dans ces dessins:
- la figure 1 est une vue en perspective d'une partie d'un four cloche selon l'invention,
- la figure 2 est une vue en plan du mode de réalisation montré à la figure 1,
- la figure 3 est une vue en coupe partielle d'un détail de montage de la cloche dans le mode de réalisation de la figure 1,
- la figure 4 montre un détail du mode de suspension de la cloche,
- la figure 5 est une vue en élévation montrant le four de la figure 1 en position fermée utilisée pendant le fonctionnement du four,
- les figures 6 et 7 sont des vues en élévation montrant le four de la figure 5 en deux positions d'ouverture utilisées pendant une phase de refroidissement du four,
- la figure 8 est une vue en perspective montrant une partie de la sole dans le mode de réalisation de la figure 1,
- la figure 9 est une vue en coupe de la sole de la figure 8.

Se reportant aux figures 1 et 2, on voit que le four comprend une cloche 10 suspendue à des poutrelles 1 et mise en place sur une sole 20 à l'aide d'un dispositif d'élévation à vérins logé dans les colonnes 30. La cloche 10 se compose d'un toit 11 suspendu aux poutrelles 1 et d'une paroi latérale 12 suspendue au toit 11 au moyen de tirants 3. Le toit 11 et la paroi latérale 12 ainsi que la sole 20 sont constitués d'un ensemble d'unités modulaires qui permettent de réaliser des fours aux dimensions appropriées et d'agrandir aisément une installation au fur et à mesure des besoins.

Le toit 11 repose sur des tiges de vérin 32 logées dans les colonnes 30 (figure 3) et la paroi latérale 12 est fixée aux colonnes 30. Les tiges de vérin 32 se déplacent sous l'action des vérins hydrauliques 31 commandés à partir d'un poste de commande (non montré sur les dessins) au moyen de conduites 33 longeant des profilés périphériques 2. Chaque colonne verticale 30 coulisse le long d'un tube intérieur fixe 34 qui est surmonté d'un dispositif de guidage 35 pour la tige de vérin 32 et la colonne 30 lors de la descente de la cloche en vue de sa mise en place sur la sole 20. La paroi latérale 12 est formée d'un ensemble d'unités modulaires 13, chacune d'elles étant constituée d'une tôle métallique 14 repliée sur son pourtour pour former un cadre extérieur 15 et dont la face intérieure est revêtue d'un matériau isolant thermique 16. Sur la face intérieure sont également fixés les éléments électriques chauffants (non montrés sur les dessins). Le toit de la cloche est réalisé à l'aide d'unités modulaires de construction similaire. La figure 4 montre la manière dont la paroi latérale 12 est reliée au toit 11. Les unités modulaires supérieures de la paroi 12 sont équipées d'étriers 4 portant des tubes 5 dans lesquels coulissent des tirants 3 fixés au toit 11. Les tirants 3 sont munis de butées 6 qui peuvent entraîner les étriers 4 et la paroi 12 lorsque les tirants 3, eux-mêmes entraînés par le toit, ont effectué un certain déplacement de translation axiale. A la figure 4 est représentée la situation dans laquelle le toit a été soulevé par les tiges de vérins 32 jusqu'au moment où les étriers 4 sont venus contre les butées 6. Le toit 11 est alors écarté du bord supérieur de la paroi latérale 12 par une ouverture périphérique 40.

La figure 5 montre en élévation la position de la cloche lorsque le four est fermé. La paroi latérale 12 repose alors sur la sole 20 et le toit 11 est posé sur le bord supérieur de la paroi latérale 12. Le four est ainsi prêt pour une phase de chauffage.

Pour refroidir le four après une phase de chauffage, les vérins 31 sont actionnés automatiquement à partir du poste de commande en deux étapes. Au cours de la première étape, les vérins 31 déplacent les tiges 32 vers le haut et soulèvent le toit 11 qui s'écarte ainsi de la paroi latérale 12 de la cloche, laissant l'air chaud s'échapper hors de la cloche par l'ouverture périphérique supérieure 40 (figure 6). Pour graduer cet échappement d'air chaud et donc graduer la diminution de température du four, les vérins sont actionnés pour soulever et abaisser le toit 11 successivement à plusieurs reprises. Tant que la course des tiges de vérins 32 ne dépasse pas la longueur des tirants 3 jusqu'à leurs butées 6, le toit 11 s'écarte de la paroi latérale 12 tandis que celle-ci reste reposer sur la sole 20.

Lorsque la course des tiges de vérin 32 dépasse la longueur utile des tirants 3, les butées 6 entraînent les étriers 4 qui soulèvent la paroi latérale 12 (figure 7). Celle-ci suit alors le mouvement du toit 11 et se soulève avec celui-ci, laissant de l'air froid pénétrer dans l'enceinte du four par l'ouverture périphérique inférieure 50. Pendant cette étape, l'ouverture périphérique supérieure 40 entre le toit 11 et la paroi latérale 12 subsiste de sorte que l'air se trouve renouvelé de façon continue à l'intérieur du four, ce qui accélère le refroidissement de celui-ci.

La sole 20 est formée d'un ensemble d'unités modulaires 21 (figure 8). Chaque unité modulaire 21 (figure 9) comprend une base métallique 22 formée d'une tôle repliée sur ses côtés, d'un matelas de matériau isolant thermique 23 et d'une tôle de couverture 24. Les tôles de base 22 et de couverture 24 sont percées d'ouvertures dans lesquelles passent des profilés métalliques 25 servant de porte-pièce. Dans l'exemple illustré, chaque unité modulaire comporte deux porte-pièces. Chaque profilé 25 repose sur le sol 20 par l'intermédiaire d'une plaque d'appui 26, réalisant ainsi une pièce de support à grande surface d'appui tout en ayant une faible section. Les profilés 25 font saillie sur la tôle de couverture 24 et la partie saillante est enrobée dans un matériau isolant thermique 27. Le manchon isolant extérieur est ceinturé par des fers enroulés 28.

Grâce à la faible section des profilés 25, les porte-pièces ne présentent que peu de pertes thermiques par conductibilité vers le sol et leur grande surface d'appui leur permet de reprendre de lourdes charges concentrées (plusieurs tonnes). De plus, étant de construction modulaire, la sole selon l'invention permet de réaliser un four non intégré aux fondations et facilement déplaçable d'un hall dans l'autre.

## Revendications

1. Four cloche comprenant une cloche isolante reposant sur une sole, dans lequel la cloche (10) comprend un toit (11) reposant sur un dispositif d'élévation à vérins (30-34) et une paroi latérale (12) suspendue au toit (11) au moyen de tirants (3) munis de butées (6) de manière que le toit (11) puisse être soulevé par rapport à la paroi latérale (12) afin de ménager une ouverture périphérique supérieure (40) pour l'évacuation de la chaleur et de manière que la paroi latérale (12) puisse ensuite être entraînée par le toit (11) et être soulevée par rapport à la sole (20) afin de ménager une ouverture périphérique inférieure (50) pour l'introduction d'air frais à l'intérieur de l'enceinte du four.

2. Four selon la revendication 1, caractérisé en ce que le dispositif d'élévation à vérins comprend des colonnes verticales (30), chaque colonne comportant un tube extérieur auquel sont fixés des éléments de la paroi latérale (12), un tube intérieur fixe (34) servant de guide le long duquel peut coulisser le tube extérieur (30) et un vérin hydraulique (31) logé à l'intérieur du tube intérieur fixe (34), la tige (32) dudit vérin s'étendant axialement à l'intérieur du tube fixe (34) et servant d'appui au toit (11).

3. Four selon la revendication 2, caractérisé en ce que l'extrémité supérieure du tube fixe (34) est munie d'un dispositif de guidage (35) pour la tige de vérin (32) et/ou pour la colonne verticale (30) lors de la descente de la cloche (10) pour sa mise en place sur la sole (20).

4. Four selon la revendication 1, caractérisé en ce que la paroi latérale (12) est formée d'un ensemble d'unités modulaires (13), chaque unité modulaire étant constituée d'une tôle métallique (14) repliée pour former un cadre (15) et revêtue sur sa face intérieure, d'un matériau isolant thermique (16) formant la face intérieure de l'unité modulaire et de la paroi latérale du four.

5. Four selon la revendication 1, caractérisé en ce que le toit (11) est formé d'un ensemble d'unités modulaires.

6. Four selon la revendication 5, caractérisé en ce que chaque unité modulaire est constituée d'une tôle métallique (14) repliée pour former un cadre (15) et revêtue sur sa face intérieure, d'un matériau isolant thermique (16).

7. Four selon la revendication 1, caractérisé en ce que la sole (20) est formée d'un ensemble d'unités modulaires (21), chaque unité modulaire étant constituée d'une tôle de base (22), d'un matelas en matériau isolant thermique (23) revêtant la face supérieure de la tôle de base, et d'une tôle de couverture (24).

8. Four selon la revendication 1 ou 7, caractérisé en ce que la sole (20) comporte des porte-pièces (25) traversant la sole (22, 23, 24) et reposant sur le sol avec une grande surface d'appui (26), chaque porte-pièce faisant saillie sur la surface supérieure (24) de la sole et la partie saillante étant enrobée d'un matériau isolant thermique (27). 9. Four selon la revendication 8, caractérisé en ce que chaque porte-pièce est constitué d'un profilé métallique de faible section (25).

## Claims

1. A bell-type furnace comprising an insulating bell mounted on a sole, in which the bell (10) comprises a roof (11) carried by a jack lifting device (30-34) and a leteral wall (12) suspended on the roof (11) by means of ties (3) provided with stops (6) so that the roof (11) can be raised in relation to the lateral wall (12) to engage an upper peripheral opening (40) for evacuation of heat and so that the lateral wall (12) can then be lifted up by the roof (11) and raised in relation to the sole (20) for engaging a lower peripheral opening (50) for the introduction of fresh air to the inside of the furnace housing.

2. A furnace according to claim 1, characterised in that the jack lifting device comprises vertical columns (30), each column comprising an outer tube to which elements of the lateral wall (12) are fixed, a fixed inner tube (34) serving as a guide along which the outer tube (30) can slide and an hydraulic jack (31) situated inside the inner fixed tube (34), the rod (32) of said jack extending axially inside the fixed tube (34) and serving for engagement with the roof (11).

3. A furnace according to claim 2, characterised in that the upper extremity of the fixed tube (34) is provided with a guide (35) for the rod of the jack (32) and/or for the vertical column (30) during lowering of the bell (10) for its placement on the sole (20).

4. A furnace according to claim 1, characterised in that the lateral wall (12) is formed by an assembly of modular units (13), each modular unit being constituted by a metal plate (14) bent to form a frame (15) and clad on its inner face with a thermally insulating material (16) forming the inside face of the modular unit and of the lateral wall of the furnace.

5. A furnace according to claim 1, characterised in that the roof (11) is formed by an assembly of modular units.

6. A furnace according to claim 5, characterised in that each modular unit is constituted by a metal plate (14) bent to form a frame (15) and clad on its inner face with a thermally insulating material (16).

7. A furnace according to claim 1, characterised in that the sole (20) is formed by an assembly of modular units (21), each modular unit being constituted by a base plate (22), a layer of thermally insulating material (23) cladding the upper face of the base plate and a cover plate (24).

8. A furnace according to claim 1 or 7, characterised in that the sole (20) comprises casting holders (25) extending through the sole (22, 23, 24) and resting on the floor with a large pressure surface (26), each casting holder projecting from the upper surface (24) of the sole and the projecting part being encased by a thermally insulating material (27).

9. A furnace according to claim 8, characterised in that each casting holder is constituted by a metal profile of thin section (25).

## Patentansprüche

1. Haubenofen mit einer auf einer Sohle aufruhenden isolierenden Haube, bei dem die Haube (10) ein auf einer Zylinder-Hebeeinrichtung (12) aufruhendes Dach (11) und eine Seitenwand (12) aufweist, die an dem Dach (11) mittels Zugstangen (3) aufgehängt ist, die derart mit Anschlägen (6) versehen sind, daß das Dach (11) relativ zur Seitenwand (12) angehoben werden kann, um eine obere peripherische Öffnung (40) zum Abzug der Wärme vorzusehen, und daß die Seitenwand (12) anschließend vom Dach (11) mitgenommen und relativ zur Sohle (20) angehoben werden kann, um eine untere peripherische Öffnung (50) zur Zufuhr von Frischluft in das Innere des Ofenraumes vorzusehen.

2. Ofen nach Anspruch 1, dadurch gekennzeichnet, daß die Zylinder-Hebeeinrichtung vertikale Säulen (30) aufweist, wobei jede Säule ein äußeres Rohr, an dem Elemente der Seitenwand (12) befestigt sind, ein als Führung dienendes inneres festes Rohr (34), an dem das äußere Rohr (30) gleiten kann, und einen im Inneren des inneren festen Rohres (34) gelagerten Hydraulikzylinder (31) aufweist, wobei sich die Stange (32) dieses Zylinders axial in das Innere des festen Rohres (34) erstreckt und als Auflager für das Dach (11) dient.

3. Ofen nach Anspruch 2, dadurch gekennzeichnet, daß das obere Ende des festen Rohres (34) mit einer Führungseinrichtung (35) für die Zylinderstange (34) und/oder für die vertikale Säule (30) beim Absenken der Haube (10) versehen ist, um diese auf ihren Platz auf der Sohle (20) zu setzen.

4. Ofen nach Anspruch 1, dadurch gekennzeichnet, daß die Seitenwand (12) aus einem Satz modularer Einheiten (13) gebildet ist, wobei jede modulare Einheit aus einem Metallblech (14) besteht, das umgebogen ist, um einen Rahmen (15) zu bilden, und das auf seiner Innenseite mit wärmeisolierendem Material (16) ausgekleidet ist, das die Innenfläche der modularen Einheit und der Seitenwand des Ofens bildet.

5. Ofen nach Anspruch 1, dadurch gekennzeichnet, daß das Dach (11) aus einem Satz modularer Einheiten gebildet ist.

6. Ofen nach Anspruch 5, dadurch gekennzeichnet, daß jede modulare Einheit aus einem Metallblech (14) besteht, das umgebogen ist, um einen Rahmen (15) zu bilden, und das auf seiner Innenseite mit einem wärmeisolierenden Material (16) ausgekleidet ist.

7. Ofen nach Anspruch 1, dadurch gekennzeichnet, daß die Sohle (20) aus einem Satz modularer Einheiten (21) gebildet ist, wobei jede modulare Einheit aus einem Basisblech (22), einer die Oberseite des Basisbleches bedeckenden Matte aus wärmeisolierendem Material (23) und einem Deckblech (24) besteht.

8. Ofen nach Anspruch 1 oder 7, dadurch gekennzeichnet, daß die Sohle (20) Stückgutträger (25) aufweist, die die Sohle (22, 23, 24) durchqueren und auf dem Boden mit einer großen Auflagefläche (26) aufruhen, wobei jeder Stückgutträger von der oberen Fläche (24) der Sohle vorspringt und der vorspringende Teil mit einem wärmeisolierenden Material (27) umhüllt ist.

9. Ofen nach Anspruch 8, dadurch gekennzeichnet, daß jeder Stückgutträger aus einem Metallprofil geringen Querschnitts (25) besteht.
